# EUROPÄISCHE PATENTSCHRIFT

(11) **EP 0 013 690 B1**
(45) Veröffentlichungstag und Bekanntmachung des Hinweises auf die Patenterteilung: **06.01.1982**
(21) Anmeldenummer: 79103900.1
(22) Anmeldetag: 11.10.1979
(51) Int. Cl.: B65D 55/02

(54) **Originalverschluss**
Tamperproof closure
Fermeture inviolable

(30) Priorität: 19.01.1979 DE 2901953
(43) Veröffentlichungstag der Anmeldung: 06.08.1980
(73) Patentinhaber: MAUSER-WERKE GmbH, D-50321 Brühl (DE)
(72) Erfinder: Kimm, Otfried, D-5000 Köln 71 (DE); Hammes, Theo, D-5000 Köln 30 (DE); Loebler, Peter, D-5000 Köln 80 (DE)

## Beschreibung

Originalverschlüsse für Behälter bestehen aus einer Schraubkappe und einem während des ersten Abschraubvorganges zerstörbaren Sicherungsring aus Kunststoff, wobei Schraubkappe und Sicherungsring aus getrennten Einheiten bestehen.

Aufgabe derartiger Sicherungsringe ist es, das unberechtigte Öffnen der Schraubkappe zwecks Entnahme des Behälterinhaltes kenntlich zu machen. Zu diesem Zweck sind über den Umfang des Sicherungsringes gleichmäßig verteilte Sollbruchstellen angeordnet, die beim Aufschrauben der Schraubklappe zu gleicher Zeit aufgebrochen werden. Beim gleichzeitigen Aufbrechen mehrerer über den Sicherungsring verteilter Sollbruchstellen entsteht jedoch so viel Spiel, daß sich der Sicherungsring genügend aufweiten kann, ohne daß die einzelnen Ringteile wirklich abspringen. Der Verband des Sicherungsringes bleibt erhalten, so daß die zusammenhängenden Ringteile nach dem Wiederverschluß zusammengedrückt werden können. Eine sichere Kenntlichmachung einer unberechtigten Behälteröffnung ist hierdurch weitgehend verwischt.

Deswegen ist man gemäß DE-A-2 607 991 dazu übergegangen, einen Originalverschluß zu schaffen, mit dem ein Absprengen nur eines Ringteiles beim Aufschrauben der Schraubkappe mit Sicherheit eintritt, ohne daß die Möglichkeit besteht, durch Zusammendrücken der aufgebrochenen Ringteile einen Originalverschluß vorzutäuschen.

Da nur eine einzige Absprengsektion vorgesehen ist und der übrige Ringteil in sich geschlossen bleibt, wird die Absprengkraft nur auf zwei Sollbruchstellen konzentriert. Der Ring hat keine anderen Ausweichmöglichkeiten. Da das Öffnen der Sollbruchstellen nacheinander erfolgt, löst sich die Absprengsektion aus dem Ringverband und wird als Ganzes ausgeworfen. Ein Zusammenfügen der einzelnen Ringteile ist nicht mehr möglich.

Nachteilig hierbei ist jedoch der verwickelte Aufbau des sehr flach gehaltenen Sicherungsringes, der beim rauhen Abfüllbetrieb bei nicht sorgfältigem Aufsetzen auf den Kanisterstutzen und nachfolgendem Aufschrauben der Schraubkappe ungewollt brechen kann. Schon beim Ergreifen des Ringes mit behandschuhten und damit vergleichsweise gefühllosen Händen des Bedienungsmannes sind Ringbrüche nicht auszuschließen. Da weiterhin der Sicherungsring über die Schraubkappe beim Zudrehen in die Rastlage transportiert wird und über besondere, in Zudrehrichtung nachgiebige, jedoch in Aufdrehrichtung feststehende und gegen Anschlagnocken anliegende Zungen verdrehfest gehalten wird, können die empfindlichen Zungen beim Zuschrauben der Schraubkappe und bei nicht genau justierter Ringlage abgerissen werden, ohne daß dies von außen sichtbar wird. Damit hat der Sicherungsring seine Funktion verloren.

Die Erfindung geht ebenfalls aus von einem Originalverschluß für Behälter, bestehend aus einer Schraubkappe und einem bei unberechtigtem Öffnen zerstörbaren Sicherungsring aus Kunststoff, wobei Schraubkappe und Sicherungsring aus getrennten Einheiten bestehen, und der Sicherungsring eine einzige Absprengsektion aufweist.

Es handelt sich um die Aufgabe, einen solchen Originalverschluß so zu gestalten, daß der Sicherungsring nicht mehr über die Schraubkappenverdrehung in seine Arbeitsstellung transportiert wird. Der Ringaufbau soll wesentlich vereinfacht und robuster gestaltet werden und auch die Justierung und Handhabung des Ringes soll-weitgehend verbessert werden.

Diese Aufgaben werden erfindungsgemäß dadurch gelöst, daß der Sicherungsring und die von diesem durch Einschnittsausnehmungen getrennte Absprengsektion am unteren Teil des Außenmantels einer im aufgeschraubten Zustand der Schraubkappe auf diese aufgesetzten und mittels am untersten Innenrand angeformten Rastlippen den Schraubkappenunterrand untergreifenden Siegelkappe einstückig angeformt sind, wobei die Absprengsektion über Abreißstege mit dem Kappenaußenmantel verbunden ist und mit einer der Einschnittsausnehmungen zwischen feststehendem Ringteil und Absprengsektion im aufgesetzten Zustand der Siegelkappe einen am Kanister vorgesehenen Steg verdrehfest übergreift, und daß an der dieser Einschnittsausnehmung gegenüberliegenden Kappenseite eine durch Schwächungskerben begrenzte Aufreißlasche angeordnet ist.

Dadurch, daß der Sicherungsring zu einer Siegelkappe erweitert ist, erleichtert sich wesentlich die Handhabung. Die Funktion des Sicherungsringes liegt außerhalb der Schraubkappe, die ihrerseits von der Siegelkappe umgeben wird.

Nach dem Füllvorgang wird die Schraubkappe geschlossen und sodann die Siegelkappe mit dem Sicherungsring auf die Schraubkappe aufgeklemmt und mit den Rastlippen in senkrechter Richtung unverrückbar auf dieser gehalten. Dabei übergreift die der Aufreißlasche gegenüberstehende Einschnittausnehmung den Kanistersteg. Die Einschnittsausnehmung ist vergleichsweise breit gehalten, so daß ein besonderer Justierungsaufwand entfällt. Um die Siegelkappe zu entfernen, wird die Aufreißlasche abgezogen und damit eine Aufspaltung der Siegelkappe herbeigeführt.

Versucht ein Unbefugter mittels einer an die Siegelkappe angesetzten Rohrzange die Schraubkappe zu öffnen, schlägt die Absprengsektion gegen den Kanistersteg und reißt ab, wodurch die unbefugte Öffnung kenntlich gemacht wird.

Um zu verhindern, daß ein Hebelwerkzeug zwischen den feststehenden Teil des Sicherungsringes und der Kanisterwand eingesetzt wird, um die Siegelkappe in senkrechter Richtung aus seiner Rastlage abzuhebeln, ist nach einem weiteren Gedanken der Erfindung die Außenwand des Sicherungsringes und der Absprengsektion über den inneren Rastrand der Siegelkappe vorgezogen und im aufgesetzten Kappenzustand bis an die Kanisterwand herangeführt.

Zur weiteren Sicherung gegen Aufhebein sind im Außenmantel des feststehenden Teils des Sicherungsringes senkrechte Schwächungskerben angeordnet, die bei Gewaltanwendung aufreißen.

In der Zeichnung ist eine Ausführungsform der Erfindung beispielsweise dargestellt.

Es zeigt
Fig. 1 einen Kanisterausschnitt mit aufgesetztem Originalverschluß in Seitenansicht und
Fig. 2 die Draufsicht auf Fig. 1,
Fig. die Unteransicht der Siegelkappe mit Sicherungsring und
Fig. 4 den Kanisterausschnitt nach Fig. 1 mit längsgeschnittener Siegelkappe.

In den Figuren sind der am unteren Teil der Siegelkappe 1 einstückig angeformte feststehende Teil des Sicherungsringes mit 2 und die Absprengsektion mit 5 bezeichnet. Die Absprengsektion 5 ist durch die Einschnittsausnehmungen 3 und 4 vom feststehenden Teil 2 getrennt, wobei Abreißstege 8 die Verbindung zum Außenmantel der Kappe 1 bilden. Wie am besten aus Fig. 2 hervorgeht, ist am Kanister ein Steg 9 vorgesehen, der bei aufgesetzter Siegelkappe 1 auf die Schraubkappe 6 in den Raum der Einschnittsausnehmung 3 hineinragt und hiermit einen Verdrehanschlag bildet.

Auf der der Einschnittsausnehmung 3 gegenüberliegenden Seite des Sicherungsringes ist eine durch Schwächungskerben 13 begrenzte Aufreißlasche 10 angeordnet. Die Schwächungskerben 13 laufen zur Erleichterung des Abreißvorganges in den Kreisausschnitt 11 der Kopffläche der Siegelkappe 1 ein. Weiterhin sind im Außenmantel des feststehenden Teils 2 des Sicherungsringes senkrechte Schwächungskerben 12 vorgesehen.

Wie in Fig. 4 dargestellt, rastet die Siegelkappe 1 mittels an ihrem Unterrand angeformten Rastlippen 7 hinter den Unterrand der Schraubkappe 6 ein.

Die Außenwand des Sicherungsringes 2 und der Absprengsektion 5 ist über den inneren Rastrand 7 der Siegelkappe 1 vorgezogen und reicht im aufgesetzten Kappenzustand bis an die Kanisterwand heran.

## Patentansprüche

1. Originalverschluß für Behälter, bestehend aus einer Schraubkappe (6) und einem bei unberechtigtem Öffnen zerstörbaren Sicherungsring (2) aus Kunststoff, wobei Schraubkappe (6) und Sicherungsring (2) aus getrennten Einheiten bestehen, und der Sicherungsring (2) eine einzige Absprengsektion (5) aufweist, dadurch gekennzeichnet, daß der Sicherungsring (2) und die von diesem durch Einschnittsausnehmungen (3, 4) getrennte Absprengsektion (5) am unteren Teil des Außenmantels einer im aufgeschraubten Zustand der Schraubkappe (6) auf diese aufgesetzten und mittels am unteren Innenrand angeformten Rastlippen (7) den Schraubkappenunterrand hintergreifenden Sigelkappe (1) einstückig angeformt sind, wobei die Absprengsektion (5) über Abreißstege (8) mit dem Kappenaußenmantel verbunden ist und mit einer der Einschnittsausnehmungen (3) zwischen feststehendem Ringteil (2) und Absprengsektion (5) im aufgesetzten Zustand der Siegelkappe (1) einen am Kanister vorgesehenen Steg (9) verdrehfest übergreift, und daß an der dieser Einschnittsausnehmung (3) gegenüberliegenden Kappenseite eine durch Schwächungskerben (13) begrenzte Aufreißlasche (10) angeordnet ist.

2. Originalverschluß nach Anspruch 1, dadurch gekennzeichnet, daß die Außenwand des Sicherungsringes (2) und der Absprengsektion (5) über den inneren Rastrand (7) der Siegelkappe (1) vorgezogen isr und daß die untere Begrenzungsfläche des Sicherungsringes (2) im aufgesetzten Kappenzustand bis an die Kanisterwand heranreicht.

3. Originalverschluß nach den Ansprüchen 1 und 2, dadurch gekennzeichnet, daß in der Kopffläche der Siegelkappe (1) eine kreisrunde Öffnung (11) vorgesehen ist.

4. Originalverschluß nach den Ansprüchen 1-3, dadurch gekennzeichnet, daß im Außenmantel des feststehenden Teils (2) des Sicherungsringes senkrechte Schwächungskerben (12) angeordnet sind.

## Claims

1. Seal closure for containers comprising a screw cap (6) and a plastics retaining ring (2) which breaks on unauthorized opening, wherein the screw cap (6) and the retaining ring (2) consist of separate units and the retaining ring (2) has a single break-off portion (5), characterised in that retaining ring (2) and the break-off portion (5), which is separated from the retaining ring (2) by cut-outs (3, 4), are formed in one piece on the lower part of the outer surface of a sealing cap (1) which is mounted on the screw cap (6) after the latter has been screwed on the container and engages on the inside of the lower edge of the screw cap by means of engaging lips (7) formed on the lower inner edge of the sealing cap (1), the break-off portion (5) being connected to the outer surface of the cap via break-off ribs (8), a tongue (9) provided on the container engaging one of the cut-outs after the sealing cap (1) has been mounted so as to prevent rotation, and a tear-off tab (10), defined by weakening notches, being arranged on the side of the cap opposite the said one of the cut-outs (3).

2. Seal closure according to claim 1, characterised in that the outer wall of the retaining ring (2) and of the break-off portion (5) extends over the inner retaining edge (7) of the sealing cap (1) and that the lower surface of the retaining ring (2) extends down to the container wall when the cap is in place.

3. Seal closure according to claims 1 and 2, characterised in that a circular opening (11) is provided in the top surface of the sealing cap (1).

4. Seal closure according to claims 1 to 3, characterised in that vertical weakening notches (12) are arranged in the outer jacket of the stationary part (2) of the retaining ring.

## Revendications

1. Obturateur inviolable pour récipients composé d'un capuchon vissable et d'un anneau de sécurité en matière synthétique destiné à être détruit lors d'une ouverture non autorisée, le capuchon vissable et l'anneau de sécurité étant constitués de deux éléments indépendants et l'anneau de sécurité comportant un segment de visualisation unique, caractérisé en ce que l'anneau de sécurité et son segment de visualisation (5) séparé dudit anneau par deux évidements en forme de fente (3), (4), sont façonnés à la partie inférieure de la paroi extérieure d'une capsule témoin (1) pour former une pièce unique avec ladite capsule qui est mise en place sur le capuchon vissable (6) après vissage et qui s'engage, par un rebord de blocage (7) prévu à son bord inférieur intérieur, sous le bord inférieur du capuchon vissable (6), où le segment de visualisation (5) est relié à la paroi extérieure de la capsule témoin (1) par des ponts de rupture (8), où une traverse (9) prévue sur le récipient est saillante sans possibilité de rotation dans l'un des évidements (3) séparant la partie fixe (2) de l'anneau de sécurité du segment de visualisation (5) lorsque la capsule témoin est en place, et où une languette de rupture (10) délimitée par des entailles d'affaiblissement (13) est disposée sur le côté de la capsule témoin opposé à l'évidement (3) dans lequel est saillante la traverse prévue sur le récipient.

2. Obturateur inviolable selon la revendication 1 caractérisé en ce que la paroi extérieure de l'anneau de sécurité, y compris du segment de visualisation, est rabattue par dessus le rebord intérieur de blocage de la capsule témoin et que la surface extrême inférieure dudit anneau s'étend jusqu'à la paroi du récipient lorsque la capsule est en place.

3. Obturateur inviolable selon les revendications 1 et 2 caractérisé par une découpe circulaire (11) de la surface supérieure de la capsule témoin.

4. Obturateur inviolable selon chacune des revendications 1 à 3 caractérisé par des entailles d'afaiblissement (12) verticales prévues dans la paroi extérieure de la partie fixe de l'anneau de sécurité.
